# EUROPÄISCHE PATENTANMELDUNG

(11) **EP 0 249 717 A1**
(43) Veröffentlichungstag der Anmeldung: **23.12.1987**
(21) Anmeldenummer: 87105798.0
(22) Anmeldetag: 18.04.1987
(51) Int. Cl.: G09F 7/02

(54) **Wechselhalter für einen Informationsträger**

(30) Priorität: 13.06.1986 DE 3619961
(71) Anmelder: Wilde Membran Impuls Technik GmbH, D-58256 Ennepetal (DE)
(72) Erfinder: Wilde, Horst D., D-5828 Ennepetal (DE); Bonack, Armin G., D-5650 Solingen (DE); Fuhse, Wilman, Dr., D-2900 Oldenburg (DE)
(74) Vertreter: Cohausz & Florack Patentanwälte

(57) **Zusammenfassung**

Die Erfindung bezieht sich auf einen Wechselhalter für Informationsträger (9). Solche Wechselhalter werden beispielsweise in Kaufhäusern verwendet, um auf besondere Angebote hinzuweisen. Um den Informationsträger (9) leicht an Ort und Stelle auswechseln zu können, ist vorgesehen, daß eine Seite des Wechselhalters zwei Gruppen von kammartig ineinandergreifender, gegeneinander elektrisch isolierter Leitungszüge (3,4) aufweist, die an den beiden Polen einer Gleichspannungsquelle (7) angeschlossen sind. Durch Verwendung eines Informationsträgers (9) aus elektrostatisch aufladbarem Flachmaterial, wie Papier oder Karton, ist es möglich, durch Ausnutzung des zwischen den Leitungszügen (3,4) sich aufbauenden elektrischen Feldes den Informationsträger (9) an dem Wechselhalter festzuhalten. Der Informationsträger (9) läßt sich von Hand leicht abziehen und durch einen neuen Informationsträger ersetzen.

## Beschreibung

Die Erfindung bezieht sich auf einen Wechselhalter für einen Informationsträger, der aus einem elektrostatisch aufladbarem Flachmaterial besteht und wobei der Informationsträger durch elektrostatische Haftung an einer Seite des Wechselhalters gehalten ist.

Bei einem bekannten Wechselhalter dieser Art besteht das elektrostatisch aufladbare Flachmaterial aus einer durchsichtigen, flexiblen Folie, deren Randbereiche durch mittels Reibung erzeugte elektrostatische Haftung an dem Wechselhalter gehalten sind. Der unter diese Folie legbare Informationsträger wird somit mittelbar durch elektrostatische Haftung an dem Wechselhalter gehalten ((DE-GM 80 05 553).

Wechselhalter dieser Art oder auch anderer Art werden für verschiedenste Zwecke verwendet. In großer Anzahl werden beispielsweise solche Wechselhalter mit unterschiedlichen Informationen in Kaufhäusern verwendet, um auf Sonderangebote hinzuweisen. Sie können mit Schnüren an der Decke aufgehängt werden. Das Anbringen und Wechseln von Informationsträgern ist mehr oder weniger aufwendig. Im Vergleich zu Wechselhaltern, bei denen die Informationsträger aufgeklebt werden und bei denen vor dem Anbringen eines neuen Informationsträgers die alten Informationsträger entfernt werden müssen, ist das Wechseln der Informationsträger aufwendiger als bei einem Wechselhalter der eingangs genannten Art, bei dem lediglich die Folie abgehoben, der darunter befindliche alte Informationsträger entfernt und der neue eingelegt werden muß. Aber auch bei einem solchen Informationsträger ist das Wechseln noch mit einer Reihe von Handgriffen verbunden. Das Wechseln des Informationsträgers kann dabei durch die abzuhebende Folie behindert werden. Hinzu kommt, daß von der den Informationsträger abdeckenden Folie eine Blendwirkung ausgehen kann. Wünschenswert wäre es, wenn der Informationsträger ohne abdeckende Folie sichtbar wäre, wie es bei aufgeklebten Informationsträgern der Fall ist.

Der Erfindung liegt die Aufgabe zugrunde, einen Wechselhalter für Informationsträger zu schaffen, der bei leichter Auswechselbarkeit der Informationsträger ohne abdeckende Folie auskommt.

Diese Aufgabe wird erfindungsgemäß bei einem Wechselhalter der eingangs genannten Art durch ein über die Seite des Wechselhalters verteiltes Netz von zwei Gruppen ineinandergreifender und gegeneinander elektrisch isolierter Leitungszüge gelöst, die zur Erzeugung eines elektrostatischen Feldes an den beiden Polen einer Gleichspannungsquelle angeschlossen sind.

Bei dem erfindungsgemäßen Wechselhalter entsteht ein elektrisches Feld zwischen den beiden Gruppen ineinandergreifender Leitungszüge, das den elektrostatisch aufladbaren Informationsträger anzieht. Die Haltekraft reicht einerseits aus, den Informationsträger flach anliegend an der Seite zu halten, andererseits erlaubt sie ein Abziehen des Informationsträgers von der Seite. Das Auswechseln der Informationsträger läßt sich deshalb ohne großen Aufwand durchführen. Es ist nicht mehr erforderlich, den eventuell aufgehängten Wechselhalter zu demontieren und für einen Wechsel des Informationsträgers vorzubereiten. Nach Abziehen des alten Informationsträgers steht er für den neuen Informationsträger unmittelbar zur Verfügung.

Es ist nicht erforderlich, daß die ineinandergreifenden Leitungszüge sich über die gesamte Seite gleichmäßig verteilen. Die Leitungszüge sollten nach einer Ausgestaltung vor allem in den Randbereichen der Wechselhalterseite vorgesehen sein, weil sich sonst die Ränder eines sehr flexiblen Informationsträgers lösen können.

Ein wirksames elektrisches Feld läßt sich mit einem übersichtlichen Bild von Leitungszügen verwirklichen, wenn die Leitungszüge kammartig ineinandergreifen.

Die Leitungszüge lassen sich leicht durch Aufdrucken einer leitfähigen Paste herstellen. Insbesondere ist nach der Erfindung vorgeszehen, daß sich die Leitungszüge in oder auf einem flexiblen, nicht dehnfähigem Material, wie papierartiges Faservlies aus thermisch verschweißten Hochdruckpolyäthylen-Fasern befinden, das auf einem formsteifen Körper des Wechselhalters befestigt ist. Da das Leiterdruckbild sich auf flexiblem, nicht dehnfähigem Material befindet, läßt es sich im Druckverfahren nicht nur leicht herstellen, sondern erlaubt auch dem Benutzer eine verschiedene räumliche Gestaltung. So kann er als formsteifen Körper eine Trommel oder eine Platte, insbesondere ebene Platte verwenden.

Um das elektrostatisch aufladbare Flachmaterial möglichst wirksam und sicher zu halten, sollte in dem Wechselhalter als Gleichspannungsquelle ein Transformator mit Gleichrichtern eingebaut sein, so daß sich eine hohe Spannung aufbauen läßt. Da für das Halten praktisch keine Energie benötigt wird, wirdc nur ein Transformator äußerst geringer Leistung benötigt.

Im folgenden wird die Erfindung anhand einer Zeichnung näher erläutert, die ein Ausführungsbeispiel darstellt.

Auf einer rechteckigen, formsteifen ebenen Platte 1 ist ein papierartiges Faservlies 2 aus thermisch verschweißten Hochdruckpolyäthylen-Fasern aufgeklebt. Vor dem Aufkleben ist das Faservlies mit zwei Gruppen, kammartig ineinandergreifender Leitungszüge 3,4 aus einer leitfähigen Paste, zum Beispiel Silberleitlack, bedruckt. An einer Ecke sind die beiden Gruppen an den Stellen 5,6 durchkontaktiert. Durch ausreichenden gegenseitigen Abstand sind die einzelnen Leitungszüge 3,4 elektrisch gegeneinander isoliert. Im Bereich der durchkontaktierten Stellen 5,6 ist in einer Box eine Gleichspannungsquelle 7 mit einem elektrischen Transformator und einer Gleichrichterschaltung in der Platte 1 eingebaut. Der Transformator ist über ein Anschlußkabel 8 am Netz anschließbar. Die Gleichspannungsquelle 7 weist an mit den Durchkontaktierungsstellen 5,6 entsprechenden Stellen Ausgangskontakte auf.

Sobald der Wechselhalter mit seinem Anschlußkabel 8 am Netz angeschlossen ist, baut sich zwischen den beiden Leitungszügen 3,4 ein elektrisches Feld auf. Wird auf die diese Leitungszüge 3,4 tragende Seite des Wechselhalters ein Informationsträger aus elektrostatisch aufladbarem Material, wie Papier oder Karton, aufgelegt, dann lädt sich dieses auf und bleibt an dem Wechselhalter haften. Die Haltekraft reicht aus, um den Informationsträger 9 zu halten, ist aber nicht so groß, als daß der Informationsträger 9 von Hand nicht beschädigungsfrei abgezogen werden kann.

## Patentansprüche

1, Wechselhalter für einen Informationsträger, der aus einem elektrostatisch aufladbarem Flachmaterial besteht und wobei der Informationsträger durch elektrostatische Haftung an einer Seite des Wechselhalters gehalten ist, **gekennzeichnet durch** ein über die Seite des Wechselhalters verteiltes Netz von zwei Gruppen ineinandergreifender und gegeneinander elektrisch isolierter Leitungszüge (3,4), die zur Erzeugung eines elektrostatischen Feldes an den beiden Polen einer Gleichspannungsquelle (7) angeschlossen sind.

2. Wechselhalter nach Anspruch 1,
**dadurch gekennzeichnet,** daß die Leitungszüge (3,4) vor allem in den Randbereichen der Wechselhalterseite sich befinden.

3. Wechselhalter nach Anspruch 1 oder 2,
**dadurch gekennzeichnet,** daß die Leitungszüge (3,4) kammartig eineinandergreifen.

4. Wechselhalter nach einem der Ansprüche 1 bis 3, **dadurch gekennzeichnet,** daß die Leitungszüge (3,4) aus einer aufgedruckten, leitfähigen Paste bestehen.

5. Wechselhalter nach Anspruch 4,
**dadurch gekennzeichnet,** daß die Leitungszüge in oder auf einem flexiblen, nicht dehnfähigem Material, wie einem papierartigen Faservlies (2) aus thermisch verschweißten Hochdruckpolyäthylen-Fasern angeordnet sind, das auf einem formsteifen Körper (1) des Wechselhalters befestigt ist.

6. Wechselhalter nach einem der Ansprüche 1 bis 5, **dadurch gekennzeichnet,** daß in dem Wechselhalter als Gleichspannungsquelle ein Transformator mit einem Gleichrichter eingebaut ist.
